# EUROPÄISCHE PATENTSCHRIFT

(11) **EP 0 036 067 B1**
(45) Veröffentlichungstag und Bekanntmachung des Hinweises auf die Patenterteilung: **23.11.1983**
(21) Anmeldenummer: 81100413.4
(22) Anmeldetag: 21.01.1981
(51) Int. Cl.: B01F 5/16, B01F 7/16, B01F 7/20, B01F 15/02

(54) **Vorrichtung zum Mischen und Homogenisieren wenigstens zweier Medien**
Apparatus for mixing and homogenizing at least two materials
Dispositif de mélange et d'homogénéisation d'au moins deux matières

(30) Priorität: 14.03.1980 DE 3009777
(43) Veröffentlichungstag der Anmeldung: 23.09.1981
(73) Patentinhaber: Haagen & Rinau, D-2800 Bremen 1 (DE)
(72) Erfinder: Meyer, Heinz, D-2805 Stuhr 2 (DE)
(74) Vertreter: Hoormann, Walter, Dr.-Ing.

## Beschreibung

Die Erfindung betrifft eine Vorrichtung zum Mischen und Homogenisieren wenigstens zweier Medien, mit einem Kessel, an dessen Boden ein einen um eine Achse drehbaren Rotor und einen Stator aufweisender Homogenisator angeordnet ist, wobei der Stator mit einem oberen Einlaufteil und einem unteren Abschlussteil versehen ist, und wobei weiterhin die Vorrichtung aus einer ersten Betriebsstellung, in der das im Kessel befindliche Mischgut im Inline-Betrieb aus dem Kessel durch den Homogenisator in den unteren Kesselabschnitt zurückzuführen ist, wenigstens in eine zweite Betriebsstellung umzuschalten ist, in der das im Kessel befindliche Mischgut im Umlaufbetrieb aus dem Kessel durch den Homogenisator über eine Bypass-Leitung in den oberen Kesselabschnitt zurückzuführen bzw. zu entleeren ist.

Um das im Kessel befindliche Mischgut dem Homogenisator auf kürzestem Wege und ohne Drosselung zuführen zu können, wird bei bekannten Rührmaschinen der vorstehend beschriebenen Gattung (vgl. beispielsweise DE-B Nr. 1913914) der Homogenisator vorzugsweise mittig am Boden des als Kessel bezeichneten Misch- bzw. Rührbehälters eingebaut, wobei der Homogenisator - als der um die Längsachse mittels eines Antriebes drehbare Rotor sowie der relativ zur Drehachse feststehende Stator - zum Homogenisieren des Mischgutes im Inline-Betrieb mittels einer geeigneten Verstelleinrichtung so weit angehoben wird, dass der Homogenisator so weit nach innen über den eigentlichen Kesselboden vorsteht, dass die Austrittsöffnung des Stators oberhalb des Kesselbodens frei sind.

Soll dagegen im Umlaufbetrieb homogenisiert werden, oder soll das fertig gemischte und homogenisierte Gut aus dem Kessel entleert werden, so wird der Homogenisator bei der bekannten Vorrichtung mittels der Einstelleinrichtung so weit abgesenkt, dass seine Austrittsöffnungen - genauer gesagt die Austrittsöffnungen des Stators - so weit unterhalb des Kesselbodens liegen, dass sie mit der Bypass-Leitung verbunden sind, so dass das Mischgut je nach gewählter Einstellung eines in der Bypass-Leitung angeordneten Ventils o. dgl. entweder über den Umpumpabschnitt der By- pass-Leitung in den Kessel zurückgeführt werden oder aber aus der Vorrichtung abgelassen werden kann.

Bei dieser bekannten Vorrichtung ist es zunächst einmal nachteilig, dass die erforderliche Konstruktion für den vorstehend beschriebenen Betrieb eine grosse Bauhöhe erfordert, die in zahlreichen Fällen ausserordentlich unerwünscht ist und in aller Regel nicht unbeachtliche Mehrkosten zur Folge hat.

Ausserdem bedingt der zu treibende Aufwand für eine axiale Verstellung des gesamten Homogenisators einschliesslich der in jeder Betriebsstellung erforderlichen Dichtigkeit usw. einen nicht unbeträchtlichen Aufwand, zumal für die Verstellung verhältnismässig grosse Verstelleinrichtungen mit entsprechenden Verstellkräften erforderlich sind, weil sie bei einer Verstellung aus der zweiten in die erste Betriebsstellung nicht nur die Masse des Homogenisators und des mit diesem verbundenen Antriebes, also einschliesslich des Motors, bewegen, sondern ausserdem dem im Kessel vorhandenen Druck entgegenwirken müssen, der den Homogenisator beaufschlagt. Dabei kommt hinzu, dass diese Verstellkraft in der ersten Betriebsstellung ständig aufrechterhalten werden muss, so dass beispielsweise bei einer hydraulischen Betätigung das entsprechende Hydraulikaggregat während des Betriebes in der ersten Betriebsstellung ständig eingeschaltet sein muss.

Es kommt weiterhin hinzu, dass in der ersten Betriebsstellung, d.h. also bei nach oben bzw. in den Kessel ausgefahrenem Homogenisator, benachbart zu dessen Stator gewisse Toträume entstehen, die für den Misch- und Homogenisierbetrieb nachteilig sind, wobei im übrigen ersichtlich ist, dass ein üblicherweise im Inneren des Kessels angebrachter Abstreifer, der das Mischgut ständig von der Wandung und vom Boden abstreift und in den Rührbereich zurückführt, bei der bekannten Vorrichtung nur so weit zur Mitte geführt werden kann, dass er bei ausgefahrenem Homogenisator nicht mit diesem kollidiert.

Der vorliegenden Erfindung liegt die Aufgabe zugrunde, die bekannte Vorrichtung der eingangs beschriebenen Gattung unter Vermeidung ihrer Nachteile so zu verbessern, dass unter gleichzeitiger Verminderung der Bauhöhe der für die Verstellung von der ersten in die zweite Betriebsstellung zu treibende Aufwand aufgrund kleinerer, zu verstellender Massen und insbesondere kleinerer Gegendruckkräfte bzw. aufgrund von die Abdichtung jeweils unterstützenden Druckkräften zu vermindern ist, wobei zugleich Toträume innerhalb des Kessels vermieden werden sollen.

Als Lösung dieser Aufgabe ist erfindungsgemäss vorgesehen, dass der Homogenisator in Axialrichtung stationär und unterhalb des Kesselbodens angeordnet ist, und dass weiterhin radial auswärts zum Homogenisator ein mittels eines Einstellmittels relativ zum Homogenisator axial einstellbarer Steuerring angeordnet ist, der in einer ersten Betriebsstellung zwischen einer ersten ringförmigen Steuerfläche und einer hierzu parallelen ersten Gehäusefläche des Einlaufteils einen vom Homogenisator in Kessel führenden ersten Kanal freigibt, während er mit einer zweiten ringförmigen Steuerfläche an einer zu dieser parallelen zweiten Fläche des Abschlussteils dichtend anliegt, und der in einer zweiten Betriebsstellung mit seiner ersten Steuerfläche an der Fläche des Einlaufteils dichtend anliegt und zwischen seiner zweiten Steuerfläche und der zweiten Fläche des Abschlussteils einen zweiten Kanal bildet, in welchen die Bypass-Leitung mündet.

Der mit einem Einstellhebel, einem kleinen Hydraulikzylinder o. dgl. verstellbare Steuerring ist bevorzugt an seiner radialen Aussenseite zylindrisch ausgebildet und in einem zylindrischen Abschnitt des Gehäuses geführt, wobei die Steuerflächen des Steuerrings bevorzugt schräg zur Vertikalen verlaufen, nämlich die erste Steuerfläche zweckmässigerweise von einem mittleren Abschnitt seiner Innenseite aus nach aussen bzw. zu seiner Oberseite, und die zweite Steuerfläche hierzu entgegengesetzt.

Um auch mit der erfindungsgemässen Vorrichtung sämtliche Betriebsarten fahren zu können, die bei Bedarf gewünscht werden, ist bevorzugt vorgesehen, dass der Steuerring zwischen der ersten Betriebsstellung und der zweiten Betriebsstellung in einer dritten Betriebsstellung lösbar zu arretieren ist.

Bevorzugte Ausgestaltungen der vorliegenden Erfindung sind in den Unteransprüchen beschrieben.

Die Erfindung ist nachstehend an einem Ausführungsbeispiel unter Bezugnahme auf eine Zeichnung weiter erläutert. Es zeigten:
Fig. 1 einen Teilvertikalschnitt durch eine vereinfachte dargestellte erfindungsgemässe Rührvorrichtung in der ersten Betriebsstellung,
Fig. 2 einen Ausschnitt der Darstellung gemäss Fig. 1, wobei sich die Vorrichtung in der zweiten Betriebsstellung befindet, und
Fig. 3 eine Fig. 2 entsprechende Darstellung in der dritten Betriebsstellung.

Fig. 1 zeigt in vereinfachter Teildarstellung einen mittigen Vertikalschnitt durch eine erfindungsgemässe Rührvorrichtung 1, also eine Vorrichtung zum Mischen und Homogenisieren wenigstens zweier Medien, die einen Kessel 2 aufweist, von dem in Fig. 1 nur der untere Abschnitt dargestellt ist, und der an seiner Oberseite mit einem nicht dargestellten Deckel versehen ist, an dem diverse Aggregate, wie das Rührwerk usw., angeordnet sind. Unterhalb des Kesselbodens 3 befindet sich ein im ganzen mit 4 bezeichneter Homogenisator, der einen um die Vertikalachse 6 mittels eines nicht dargestellten Antriebes drehbaren Rotor 7 sowie einen drehfest angeordneten Stator 8 aufweist. Der Stator 8 ist mit einem oberen Einlaufteil und einem unteren Abschlussteil 23 versehen. Der Homogenisator ist in Axialrichtung, d.h. also in Richtung der Vertikalachse 6, ortfest angeordnet.

Radial auswärts zum Homogenisator 4 bzw. 7,8 ist ein mittels eines nicht dargestellten Einstellmittels wie beispielsweise eines kleinen Hydraulikzylinders relativ zum Homogenisator 4 in Richtung des Doppelpfeils 9 (Fig. 3) axial einstellbarer Steuerring 11 (Fig. 2/3) angeordnet, der in der Art eines Schiebers ausgebildet ist. Der Steuerring 11 ist an seiner radialen Aussenseite 12 zylindrisch ausgebildet und in einem Gehäuseabschnitt 13 mit zylindrischer Innenseite axial geführt.

Die radial innenliegende Seite des Steuerrings 11 besitzt einen etwa mittig liegenden, zylindrischen Abschnitt 14, von dem aus sich eine erste Steuerfläche 16 schräg zur Vertikalen zu seiner Oberseite 17 hin erstreckt.

Eine zweite Steuerfläche 18 des Steuerrings 11 verläuft von dessen zylindrischem, mittigem Abschnitt 14 in entgegengesetzter Richtung wie die erste Steuerfläche 16, d.h. also schräg zur Vertikalen nach unten zu einem zylindrischen unteren Abschnitt 14' des Steuerrings hin.

In den Kesselboden 3 ist ein Einlaufteil integriert, das eine Einlauföffnung 19 aufweist, deren Durchmesser an der dem Rotor 7 zugekehrten Seite dem lichten Durchmesser des Rotors 7 entspricht. Die Einlauföffnung 19 erweitert sich an der dem Kessel 2 zugekehrten Seite konisch, um einen möglichst nicht gedrosselten Einzugsbereich für das zu homogenisierende Gut in den Homogenisator 4 zu schaffen.

An seinem äusseren Rand besitzt der Kesselboden 3 bzw. das Einlaufteil eine vor- und nachstehend als erste Fläche 21 bezeichnete schräge Ringfläche, die parallel zu der ersten Steuerfläche 16 des Steuerrings 11 verläuft.

Eine der zweiten Steuerfläche 18 des Steuerrings 11 zugeordnete, entsprechende zweite Fläche 22 ist am oberen Rand eines blockartig dargestellten Abschlussteils 23 angeordnet und verläuft mithin parallel zu der zweiten Steuerfläche 18.

Die Aussenseite des oberen Abschnittes des Abschlussteils 23 steht im Abstand a zur Innenseite 14' des unteren Abschnittes des Steuerrings 11 und schafft mithin einen Ringkanal 24, in den eine Bypass-Leitung 26 mündet, die in Fig. 1 nur mit ihrem Mündungsabschnitt dargestellt ist und von dort an der Aussenseite des Kessels vorbei in den oberen Kesselabschnitt führt.

In Fig. 1 befindet sich der Steuerring 11 in der ersten Betriebsstellung, in der mithin seine erste Steuerfläche 16 und die hierzu parallele erste Fläche 21 des Einlaufteils einen vom Homögenisator 4 bzw. dessen Stator 8 in den Kessel 2 führenden, ringförmigen ersten Kanal 27 freigibt bzw. bildet, während der Steuerring 11 mit seiner zweiten Steuerfläche 18 dichtend an der zweiten Fläche 22 des Abschlussteils 23 anliegt. Dabei wirkt der auf die Oberseite 17 und die schräg verlaufende erste Steuerfläche 16 des Steuerrings 11 ausgeübte statische Druck des strömenden Mischgutes bezüglich der aneinander anliegenden Flächen 18 und 22 dichtend und trägt mithin dazu bei, die Bypass-Leitung 26 zu schliessen, so dass die Vorrichtung in der ersten Betriebsstellung gemäss Fig. 1 im lnline- Betrieb arbeitet, wobei das Mischgut mithin gemäss den Pfeilen 28 aus dem Kessel 2 durch den Homogenisator 4 zurück in den Kessel 2 umläuft.

Fig. 2 zeigt die Rührvorrichtung 1 in der zweiten Betriebsstellung, wobei gegenüber der Darstellung gemäss Fig. 1 ein hierfür ausreichender, kleinerer Ausschnitt gewählt worden ist. In der zweiten Betriebsstellung liegen mithin die erste Steuerfläche 16 des Steuerrings 11 und die erste Fläche 21 des in den Kesselboden 3 integrierten Einlaufteils aneinander an, während die zweite Steuerfläche 18 des Steuerrings 11 und die zweite Fläche 22 des Abschlussteils 23 unter Schaffung eines zweiten ringförmigen Kanals 29 mit Abstand zueinander stehen, wobei die Bypass-Leitung 26 in den Kanal 29 mündet, so dass das Mischgut in Richtung der Pfeile 30 aus dem Kessel durch den Rotor 7 und den Stator 8 des Homogenisators in den zweiten Kanal 29 eintritt und von dort in die Bypass-Leitung 26 gelangt, mittels welcher das Mischgut entweder im sog. Umlaufbetrieb in den oberen Abschnitt des Kessels zurückgeführt werden oder aber bei entsprechender Umschaltung eines in der Bypass-Leitung angeordneten, nicht dargestellten Ventils, Hahns o. dgl. aus der Vorrichtung 1 abgelassen werden kann.

Fig. 3 der Zeichnung zeigt eine Darstellung gemäss Fig. 2, in welcher sich der Steuerring 11 in einer zwischen der ersten Betriebsstellung (Fig. 1) und der zweiten Betriebsstellung (Fig. 2) liegenden, mittleren dritten Betriebsstellung befindet, so dass das Mischgut aus dem Kessel durch den Homogenisator 4 sowohl im gedrosselten Inline-Betrieb gemäss den Pfeilen 28 in den Kessel 2 zurückgelangen kann als auch, infolge eines herrschenden Unterdruckes im Kessel 2, Zusatzprodukte gemäss den Pfeilen 30, Fig. 3, eingesaugt werden können.

Es sei noch darauf verwiesen, dass sich auch in der zweiten und dritten Betriebsstellung der durch das strömende Mischgut in dem ersten Kanal 27 bzw. in dem zweiten Kanal 29 hervorgerufene statische Druck günstig auf den jeweiligen Betrieb auswirkt. Denn in der zweiten Betriebsstellung (Fig. 2) ist die von dem Druck beaufschlagte Fläche des Steuerrings 11, also seine zweite Steuerfläche 18 und seine Unterseite 25, grösser als seine Oberseite 17, so dass sich auch in dieser Betriebsstellung ein resultierender Druck im Dichtsinne ergibt.

In der dritten Betriebsstellung (Fig. 3) gleichen sich auf die Oberseite 17 und die erste Steuerfläche 16 einerseits bzw. die Unterseite 25 und die zweite Steuerfläche 18 wirkenden Drücke gegenseitig aus, so dass sich der Steuerring 11 in der dritten Betriebsstellung insoweit in einem drucklosen Zustand befindet.

Über die bereits geschilderten und sich ohne weiteres aus der Konstruktion und Betriebsweise dererfindungsgemässen Rührvorrichtung ergebenen Vorteile hinaus ergibt sich mithin ersichtlich weiterhin die Möglichkeit einer - verglichen mit bekannten Vorrichtungen ähnlicher Art - beachtlich niedrigeren Bauhöhe, da es einer aufwendigen und grossbauenden Verstelleinrichtung, die zur Verstellung des Homogenisators einschliesslich des Antriebes und dessen Motor an der Unterseite der Vorrichtung anzubringen ist, nicht bedarf.

Aufgrund des Umstandes, dass zur Einstellung der verschiedenen Betriebsstellungen lediglich der verglichen mit dem Homogenisator massenmässig verhältnismässig kleine Steuerring 11 zu bewegen ist, der zudem verglichen mit dem vorbekannten Stand der Technik noch druckentlastet bzw. mit einem Druck im Dichtsinne beaufschlagt ist, bedarf es für die Verstelleinrichtung ersichtlich eines erheblich geringeren Aufwandes.

Ausserdem ergibt sich aufgrund der stationären Anordnung des Homogenisators unterhalb des Kesselbodens der Vorteil, dass am Kesselboden in keiner Betriebsstörung irgendwelche Toträume entstehen, so dass auch der üblicherweise vorhandene Abstreifer bis zur Mitte geführt werden kann, was den Rühr-, Misch- und Homogenisierbetrieb mithin noch weiter verbessert.

## Patentansprüche

1. Vorrichtung zum Mischen und Homogenisieren wenigstens zweier Medien, mit einem Kessel (2), an dessen Boden (3) ein einen um eine Achse drehbaren Rotor (7) und einen Stator (8) aufweisender Homogenisator (4 = 7, 8) angeordnet ist, wobei der Stator mit einem oberen Einlaufteil und einem unteren Abschlussteil versehen ist, und wobei weiterhin die Vorrichtung aus einer ersten Betriebsstellung, in der das im Kessel befindliche Mischgut im Inline-Betrieb aus dem Kessel durch den Homogenisator in den unteren Kesselabschnitt zurückzuführen ist, wenigstens in eine zweite Betriebsstellung umzuschalten ist, in der das im Kessel befindliche Mischgut im Umlaufbetrieb aus dem Kessel durch den Homogenisator über eine Bypass-Leitung (26) in den oberen Kesselabschnitt zurückzuführen bzw. zu entleeren ist, dadurch gekennzeichnet, dass der Homogenisator (4 = 7, 8) in Axialrichtung stationär und unterhalb des Kesselbodens angeordnet ist, und dass weiterhin radial auswärts zum Homogenisator (4 = 7, 8) ein mittels eines Einstellmittels relativ zum Homogenisator (4) axial einstellbarer Steuerring (11 ) angeordnet ist, der in einer ersten Betriebsstellung (Fig. 1) zwischen einer ersten ringförmigen Steuerfläche (16) und einer hierzu parallelen ersten Fläche (21 ) des Einlaufteils einen vom Homogenisator (4) in den Kessel (2) führenden ersten Kanal (27) freigibt, während er mit einer zweiten ringförmigen Steuerfläche (18) an einer zu dieser parallelen zweiten Fläche (22) des Abschlussteils (23) dichtend anliegt, und der in einer zweiten Betriebsstellung (Fig. 2) mit seiner ersten Steuerfläche (16) an der Fläche (21) des Einlaufteils dichtend anliegt und zwischen seiner zweiten Steuerfläche (18) und der zweiten Fläche (22) des Abschlussteils (23) einen zweiten Kanal (29) bildet, in welchen die Bypass-Leitung (26) mündet.

2. Vorrichtung nach Anspruch 1, dadurch gekennzeichnet, dass das Einlaufteil in den Kesselboden (3) integriert ist und eine zentrische Einlauföffnung (19) aufweist.

3. Vorrichtung nach einem oder mehreren der vorhergehenden Ansprüche, dadurch gekennzeichnet, dass der Steuerring (11) zwischen der ersten Betriebsstellung (Fig. 1) und der zweiten Betriebsstellung (Fig. 2) in einer dritten Betriebsstellung (Fig. 3) lösbar zu arretieren ist.

4. Vorrichtung nach einem oder mehreren der vorhergehenden Ansprüche, dadurch gekennzeichnet, dass der Steuerring (11) an seiner radialen Aussenseite (12) zylindrisch ausgebildet ist und in einem zylindrischen Abschnitt (13) des Gehäuses geführt ist.

5. Vorrichtung nach einem oder mehreren der vorhergehenden Ansprüche, dadurch gekennzeichnet, dass die erste Steuerfläche (16) des Steuerrings (11) schräg zu Vertikalen (6) zur Oberseite (17) des Steuerrings (11) hin nach aussen verläuft.

6. Vorrichtung nach einem oder mehreren der vorhergehenden Ansprüche, insbesondere nach Anspruch 5, dadurch gekennzeichnet, dass die zweite Steuerfläche (18) des Steuerrings (11) schräg zur Vertikalen (6) zur Unterseite (25) des Steuerrings (11) hin nach aussen verläuft.

## Claims

1. A device for mixing and homogenizing at least two media, comprising a boiler (2) on whose end plate (3) a homogenizer (4 = 7, 8) comprising a stator (8) and a rotor (7) rotatable around a shaft is disposed, the stator having a top inlet part and a bottom end part, the device being movable from a first operative position, in which the mixed material in the boiler can be conveyed in in-line operation from the boiler through the homogenizer to the bottom boiler portion, into at least one second operative position, in which the mixed material in the boiler can be conveyed in circulating operation from the boiler through the homogenizer via a by-pass line (26) back to the top boiler portion or discharged, characterized in that the homogenizer (4 = 7, 8) is stationary in the axial direction and disposed below the boiler end plate, and a control ring (11) axially adjustable relative to the homogeniser (4) by an adjusting means is disposed radially outwards of the homogenizer (4 = 7, 8) and, in a first operative position (fig. 1), opens a first duct (27), disposed between a first annular control surface (16) and a parallel first surface (21 ) of the inlet part, and extending from the homogenizer (4) to the boiler (2) and, by way of a second annular control surface (18), engages sealingly with a second surface (22), parallel to the second annular control surface (18), of the closure member (23), and in a second operative position (fig. 2) the control rings (11) engages sealingly with the surface (21 ) of the inlet member, by way of its first control surface (16), and bounds between its second control surface (18) and the second surface (22) of the closure member (23) a second duct (29) into which the by-pass line (26) extends.

2. A device according to claim 1, characterized in that the inlet part is incorporated in the boiler base (3) and is formed with a central inlet opening (19).

3. A device according to one or more of the preceding claims, characterized in that the control ring (11) can be releasably locked in a third operative position (fig. 3) between the first operative position (fig. 1) and the second operative position (fig. 2).

4. A device according to one or more of the preceding claims, characterized in that the control ring (11) is cylindrical on its radial outside (12) and is guided in a cylindrical portion (13) of the casing.

5. A device according to one or more of the preceding claims, characterized in that the first control surface (16) of the ring (11) extends outwards at an angle to the vertical (6) towards the top side (17) of the control ring (11).

6. A device according to one or more of the preceding claims, more particularly claim 5, characterized in that the second control surface (18) of the ring (11) extends outwards at an angle to the vertical (6) towards the underside (25) of the ring (11).

## Revendications

1. Appareil pour le mélange et l'homogénéisation d'au moins deux fluides, comportant un récipient (2) sur le fond (3) duquel est monté un homogénéisateur (4 = 7, 8) à rotor (7), tournant autour d'un axe, et à stator (8), le stator étant muni d'une partie admission supérieure et d'une partie obturation inférieure, l'appareil pouvant, en outre, passer d'une première position de marche, dans laquelle le produit à mélanger se trouvant dans le récipient doit être ramené, en marche régulière (in line), sortant du récipient, dans la section inférieure du récipient, en traversant l'homogénéisateur, à au moins une seconde position de marche, dans laquelle le produit à mélanger se trouvant dans le récipient doit être ramené, en recyclage, sortant du récipient, dans la section de récipient supérieure, en traversant l'homogénéisateur et en passant par une conduite (26) de by-pass, caractérisé par le fait que l'homogénéisateur (4 = 7, 8) est monté, fixe en direction axiale, au-dessous du fond du récipient, et que, en outre, est disposée à l'extérieur, dans le sens radial par rapport à l'homogénéisateur (4 = 7, 8), une bague de commande (11) réglable axialement, relativement à l'homogénéisateur (4), par l'intermédiaire d'un moyen de réglage, bague qui, dans une première position de marche (fig. 1) libère un premier canal (27) menant de l'homogénéisateur (4) à l'intérieur du récipient (2) et compris entre une première surface de commande (16) annulaire et une première surface (21 ) de la partie admission, parallèle à la précédente, alors qu'elle s'applique de façon étanche, par une seconde surface de commande (18) annulaire, contre une seconde surface (22) de la partie obturation (23), parallèle à la précédente, et qui, dans une seconde position de marche (fig. 2), s'applique de façon étanche, par sa première surface de commande (16), contre la surface (21 ) de la partie admission et forme, entre sa seconde surface de commande (18) et la seconde surface (22) de la partie obturation (23), un second canal (29) dans lequel débouche la conduite de by-pass (26).

2. Appareil selon la revendication 1, caractérisé par le fait que la partie admission est intégrée au fond du récipient (3) et possède une surface d'admission (19) centrale.

3. Appareil selon une ou plusieurs des revendications précédentes, caractérisé par le fait que la bague de commande (11) peut être immobilisée, de façon amovible, dans une troisième position de marche (fig. 3) entre la première position (fig. 1 ) et la seconde position (fig. 2).

4. Appareil selon une ou plusieurs des revendications précédentes, caractérisé par le fait que la bague de commande (11) est de forme cylindrique sur sa face externe radiale (12) et est montée dans une section cylindrique (13) du carter.

5. Appareil selon une ou plusieurs des revendications précédentes, caractérisé par le fait que la première surface de commande (16) de la bague de commande (11 ) est inclinée sur la verticale (6) en se dirigeant vers l'extérieur, en direction de la face supérieure (17) de la bague de commande (11 ).

6. Appareil selon une ou plusieurs des revendications précédentes, en particulier selon la revendication 5, caractérisé par le fait que la seconde surface de commande (18) de la bague de commande (11 ) est inclinée sur la verticale (6) en se dirigeant vers l'extérieur, en direction de la face inférieure (25) de la bague de commande (11).
